# EUROPÄISCHE PATENTSCHRIFT

(11) **EP 0 929 349 B1**
(45) Veröffentlichungstag und Bekanntmachung des Hinweises auf die Patenterteilung: **02.04.2003**
(21) Anmeldenummer: 97941833.2
(22) Anmeldetag: 22.08.1997
(51) Int. Cl.: A63B 59/12

(54) **SCHLÄGER, INSBESONDERE FÜR STREETHOCKEY**
STICK, IN PARTICULAR FOR STREET HOCKEY
ORGANE DE FRAPPE, EN PARTICULIER CROSSE POUR HOCKEY DE RUE

(30) Priorität: 30.08.1996 DE 19635212
(43) Veröffentlichungstag der Anmeldung: 21.07.1999
(73) Patentinhaber: Dahm, Karin, 31515 Wunstorf (DE)
(72) Erfinder: Dahm, Karin, 31515 Wunstorf (DE)
(74) Vertreter: Seewald, Jürgen, Dipl.-Ing.
(86) Internationale Anmeldenummer: DE9701865
(87) Internationale Veröffentlichungsnummer: WO98008577

(56) Entgegenhaltungen:
- EP-A- 0 074 339
- US-A- 3 720 410
- US-A- 4 340 224

## Beschreibung

Die vorliegende Erfindung betrifft einen Schläger für einen am Boden zu schlagenden und führenden Ball mit einem Stiel und davon im Winkel abstehender Schlagfläche mit Gitterstruktur.

Aus dem Sport- und Freizeitbereich sind eine Vielzahl von Schlägern bekannt. Darunter gibt es eine erste Gruppierung von Schlägern mit in Fortsetzung der Längsachse einer relativ großen Schlagfläche angeordneten Stielen (Tennis-, Squash-, Badminton, Tischtennisschläger etc.) sowie eine weitere Gruppierung von Schlägern mit einer vom Stiel abgewinkelten, relativ kleinen Schlagfläche (z.B. Eishockey, Streethockey-, Hockey-, und Golfschläger).

Aus US-PS 4,340,224 ist ein Schläger für Eishockeytorwarte bekannt, der eine vom Stiel abgewinkelte Fläche und eine sich daran anschließende, in Verlängerung des Schlägerstiels angeordnete, etwa ebenso breite Fläche aufweist. Beide Flächen besitzen einen Rahmen, in dem ein Netz aus Nylon oder Lederriemen gespannt ist. Mit diesem Netz soll ein Rückprall des Pucks vom Schläger vermieden, zumindest aber abgemindert werden. Ansonsten unterscheidet sich dieser Schläger nicht vom typischen Aufbau eines Torwartschlägers für Eishockey.

US-PS 3,720,410 betrifft einen Ball-Hockeyschläger mit einer geschlossenen, schüsselförmigen Schlagfläche, die im Winkel zum Stiel angeordnet ist, wobei zwischen dieser Schlagfläche und dem Stiel eine ebenfalls zum Stiel abgewinkelte, zur schüsselförmigen Schlagfläche divergierende Schlagfläche vorgesehen ist. Dabei dient die schüsselförmige Schlagfläche zum Schlagen eines Balles, während die divergierende Schlagfläche zum Führen eines Balles gedacht ist.

In EP 0 74 339 A1 ist ein Tennisschläger beschrieben, der von dem für Tennisschläger typischen Aufbau abweicht. Zwar entsprechen seine Schlagfläche und sein Stiel einzeln betrachtet. der Schlagfläche und dem Stiel eines typischen Tennisschlägers, jedoch steht die Längsachse der im wesentlichen ovalen Schlagfläche im Winkel zum Stiel, wobei die verlängerte Achse des Stiels durch den Mittelpunkt der Schlagfläche verläuft.

Aufgabe der vorliegenden Erfindung ist es, einen völlig neuartigen Schläger für einen am Boden zu schlagenden und führenden Ball zur Verfügung zu stellen.

Diese Aufgabe wird mittels eines gattungsgemäßen Schlägers dadurch gelöst, daß seine Schlagfläche im wesentlichen die Form und Größe eines typischen Tennis-, Squash-, Badminton- oder Tischtennis-Schlägers besitzt, wobei sein Stiel an einem Ende der Schlagfläche einbindet.

Die aus dem Hauptanspruch hervorgehenden Merkmale des erfindungsgemäßen Schlägers scheinen dem ersten Eindruck nach banal zu sein. Tatsache ist jedoch, daß die oben genannten Gruppen von Schlägern schon Jahrzehnte nebeneinander existieren, ohne daß der erfindungsgemäße Vorschlag erfolgte. Mit der vorliegenden Erfindung werden alte, eingetretene Pfade verlassen. Das Ergebnis ist ein Schläger mit völlig neuer Optik, der ein Element der oben genannten ersten Schlägergruppe, nämlich die Schlagfläche, mit einem Element der zweiten Schlägergruppe, nämlich den in Schlagflächenebene von der Schlagfläche abgewinkelten Stiel, vereint. Der Schläger dient dem Schlagen und Führen eines Balles am Boden, wo bei auf Rollerblades oder Rollschuhen oder auch zu Fuß, genauso gut aber auch auf dem Eis mit Schlittschuhen gespielt werden kann.

Vorteilhafte Ausgestaltungen des Schlägers ergeben sich aus den Unteransprüchen.

Die Erfindung wird nachstehend anhand von Ausführungsbeispielen näher erläutert. In der dazugehörigen schematischen Zeichnung zeigt:
- Fig. 1.1: eine Seitenansicht eines Schlägers in einer ersten Ausführungsform,
- Fig. 1.2: einen Schnitt gemäß Fig. 1.1,
- Fig. 1.3: eine Draufsicht auf den Schläger gemäß Fig. 1.1,
- Fig. 1.4: eine perspektivische Ansicht des Schlägers gemäß den Fig. 1.1 bis 1.3,
- Fig. 2.1: eine Seitenansicht eines Schlägers in einer zweiten Ausführungsform,
- Fig. 2.2: einen Schnitt gemäß Fig. 2.1,
- Fig. 2.3: eine Draufsicht auf den Schläger gemäß Fig. 2.1,
- Fig. 2.4: eine perspektivische Ansicht des Schlägers gemäß den Figuren 2.1 bis 2.3,
- Fig. 3.1: eine Seitenansicht eines Schlägers in einer dritten Ausführungsform,
- Fig. 3.2: einen Schnitt gemäß Fig. 3.1,
- Fig. 3.3: eine Draufsicht auf den Schläger gemäß Fig. 3.1,
- Fig. 3.4: eine perspektivische Ansicht des Schlägers gemäß den Fig. 3.1 bis 3.3,

Nachstehend werden zunächst Merkmale beschrieben, die allen Ausführungsbeispielen gemeinsam sind. Anschließend daran wird dann auf die Unterschiede eingegangen.

Da der Stiel 1 des Schlägers in allen Darstellungen abgebrochen gezeigt ist, sei hier darauf hingewiesen, daß der Stiel 1 kürzer als der eines Eishockeyschlägers und steiler als dieser angestellt ist. Der Schläger ist zudem sehr leicht gebaut, so daß er im wesentlichen einarmig sowohl mit Vorhand als auch mit Rückhand spielbar ist. Gespielt wird mit einem Schaumstoffball von mindestens 5 cm Durchmesser. Diese Kombination Leichtschläger - Schaumstoffball macht das Spiel relativ ungefährlich, da sowohl die Verletzungsgefahr der Spieler untereinander durch das Hantieren mit dem Schläger als auch die Gefahr von Personen- oder Sachschäden durch den Softball sehr gering ist.

Die Schlagfläche 2 der Schläger ist gerahmt. Sie hat etwa die Größe und die Form der Schlagfläche eines Tennisschlägers. Aus der Zeichnung geht hervor, daß der Rahmen 3 in seinem unteren Bereich an seiner Vorderseite beginnend bei gleichzeitig zunehmender Stärke allmählich breiter wird, um dann, etwa ab der Mitte, wieder schmaler zu werden. Durch diese Ausbildung ist der Rahmen 3 an seiner Unterseite, also in dem Bereich, der beim Spielen Bodenkontakt bekommt, verstärkt. Zudem ist der Rahmen 3 aus einem verschleißfesten Material gefertigt.

Wie am besten aus den Figuren 1.1, 2.1 und 3.1 hervorgeht, nimmt die Stärke des Rahmens in seinem unteren Breich von seinem vorderen Ende bis zu seinem stielseitigen Ende ständig zu. Der Rahmen 3 läuft dort nach oben in einen Einsteckansatz 4 für den Stiel 1 aus. Dieser Einsteckansatz 4 besitzt eine Sackbohrung 5 mit einem Zylinderzapfen 6 am Bohrungsgrund. Der Stiel 1 ist in die Sackbohrung 5 ein- und auf den Zapfen 6 aufsteckbar. Er kann in die Sackbohrung 5 eingeklebt werden, um eine dauerhaft feste Verbindung mit der Schlagfläche 2 herzustellen, oder aber, wenn eine lösbare Verbindung vorgezogen wird, mit dieser z.B. versplintet oder verschraubt werden. Ebenso möglich ist natürlich eine einstückige Ausbildung von Schlagfläche 2 und Stiel 1.

Aus den Schnittdarstellungen gemäß den Fig. 1.2, 2.2, und 3.2 geht hervor, daß der Rahmen 3 in seinem unteren Bereich auf seiner Innenseite beidseitig der Schlagfläche 2 konkav ausgebildet ist und mit der Rahmenunterseite beidseitig jeweils unter einem spitzen Winkel zusammenläuft. Diese Ausbildung ermöglicht es, einen auf dem Boden liegenden oder rollenden Ball besser heben zu können.

Nachdem oben stehend die allen drei Ausführungsbeispielen gemeinsamen Merkmalen beschrieben wurden, wird nachstehend auf die Unterschiede eingegangen.

Der Schläger gemäß den Fig. 1.1 bis 1.4 hat eine gegitterte, ebene Schlagfläche 2. Die Gitterung kann aus einem starren Kunststoffgitter bestehen, wobei es dann herstellungstechnisch sinnvoll ist, den Rahmen 3 und das Kunststoffgitter als einstückiges Spritzgußteil auszuführen. Sie kann aber auch durch eine Besaitung, die im Rahmen 3 gespannt ist, wie das vom Tennisschläger her bekannt ist, geschaffen werden.

Der Schläger gemäß den Fig. 2.1 bis 2.4 hat ebenfalls eine gegitterte Schlagfläche 2. Diese besteht aus zwei sich kreuzenden, ebenen Saitenflächen. Dazu sind die im wesentlichen lozrecht verlaufenden Saiten jeder Fläche, wie am besten aus Fig. 2.2 ersichtlich ist, zwischen dem linken oberen Rand des Rahmens 3 und dem rechten unteren Rand des Rahmens 3 bzw. zwischen dem rechten oberen Rand des Rahmens 3 und dem linken unteren Rand des Rahmens 3 gespannt. Im Ergebnis ergibt sich im wesentlichen eine auf beiden Seiten konkave Schlagfläche 2. Diese Ausbildung der Schlagfläche 2 ermöglicht es bei entsprechender Schlagtechnik, das Schlagen des Balls schräg nach oben oder nach unten zu unterstützen.

Bei dem Schläger gemäß den Fig. 3.1 bis 3.4 besteht die Schlagfläche 2 ebenfalls aus einem Kunststoffgitter, welches jedoch eine geschlossene Mittelfäche 7 aufweist. Diese Mittelfläche 7 kann beispielsweise optisch ansprechend bedruckt oder als Werbeträger benutzt werden.

Neben den in der Zeichnung dargestellten Ausführungsbeispielen sind natürlich noch zahlreiche weitere Varianten von erfindungsgemäß ausgeführten Schlägern vorstellbar. So konnte der Stiel 1 an seinem unteren Ende, der Schlagflächenkontur folgend, in eine nach vorn bzw. oben offenen Rinne auslaufen. Das ist am besten vorstellbar, wenn man z. B. die Fig. 1.1 betrachtet und sich den Einsteckansatz 4 mit dem sich daran anschließenden verstärkten Rahmen 3 als integrale Bestandteile des Stiels 1 vorstellt. Der Rahmen 3 wäre in diesem Fall auf seinem gesamten Umfang gleich stark ausgebildet und wird in die offene U-förmige Rinne des Stielauslaufs eingesteckt und dort arretiert. Der Stielauslauf bildet in diesem Falle die bodenseitige Verstärkung des Schlägers. Diese Ausführungsform des Schlägers ermöglicht einen Austausch bzw. Wechsel der Schlagfläche 2.

Bei dem Schläger gemäß den Fig. 1.1 bis 1.4 wäre ein Austausch des dargestellten Kunststoffgitters ebenfalls möglich. Dazu müßte der Rahmen 3 in der Schlagflächenebene geschlitzt werden, und zwar in seinem oberen Bereich durchgehend und in seinem stielseitigen und unteren Bereich nicht durchgehend, d.h., der Schlitz bildet in den letztgenannten Bereichen eine in Rahmenmitte verlaufende Rinne in der Breite des Kunststoffgitters. Die Tiefe der Rinne muß so bemessen sein, daß das Kunststoffgitter sicheren seitlichen Halt hat. Das Kunststoffgitter kann dann von oben in den Schlitz eingeschoben werden, bis es in der Rinne im Rahmen 3 fest siezt. Es liegt dann in seinem Randbereich auf dem gesamten Umfang beidseitig an Rahmen 3 an. Der Schlitz im Rahmen 3 kann, nachdem die Schlagfläche 2 eingeschoben wurde, z.B. durch ein T-förmiges flexibles Eindrückband geschlossen werden.

Es ist sinnvoll, den Schläger mit einem Teleskopstiel auszurüsten, um die Stiellänge an die Spielergröße anpassen zu können, die sich auch schon dadurch ändert, wenn anstelle zu Fuß z. B. auf Rollerblades gespielt wird.

## Patentansprüche

1. Schläger für einen am Boden zu schlagenden und führenden Ball mit einem Stiel und einer davon im Winkel abstehenden umrahmten Schlagfläche mit Gitterstruktur, **dadurch gekennzeichnet, daß** seine Schlagfläche (2) die im wesentlichen ovale Form und Größe der Schlagfläche eines typischen Tennis-, Squash-, Badminton- oder Tischtennis-Schlägers besitzt, wobei sein Stiel an einem Ende der Schlagfläche (2) einbindet und der Rahmen (3) in seinem unteren Bereich verstärkt ist.

2. Schläger nach Anspruch 1, **dadurch gekennzeichnet, daß** die Schlagfläche (2) durch Saiten gebildet ist.

3. Schläger nach Anspruch 1, **dadurch gekennzeichnet, daß** die Schlagfläche (2) durch ein Kunststoffgitter gebildet ist.

4. Schläger nach Anspruch 3, **dadurch gekennzeichnet, daß** das Kunststoffgitter in Bereichen (7) geschlossen ist.

5. Schläger nach einem der vorstehenden Ansprüche, **dadurch gekennzeichnet, daß** die Rahmeninnenseite im unteren Bereich des Rahmens (3) beidseitig der Schlagfläche (2) konkav ausgebildet ist und beidseitig mit der Rahmenunterseite in einem spitzen Winkel zusammenläuft.

6. Schläger nach einem der vorstehenden Ansprüche, **dadurch gekennzeichnet, daß** die Schlagfläche (2) beidseitig im Querschnitt konkav ausgebildet ist.

7. Schläger nach Anspruch 6, **dadurch gekennzeichnet, daß** die beidseitige Konkavität der Schlagfläche (2) durch zwei sich von oben nach unten kreuzende Saitenflächen gebildet ist.

8. Schläger nach einem der vorstehenden Ansprüche, **dadurch gekennzeichnet, daß** der Stiel (1) der Kontur der Schlagfläche (2) folgend in Form einer nach oben offenen etwa U-förmigen Rinne ausläuft, in welche die Schlagfläche (2) einsteckbar ist.

9. Schläger nach einem der vorstehenden Ansprüche, **dadurch gekennzeichnet, daß** der Rahmen (3) in der Schlagflächenebene geschlitzt ist und die Schlagfläche (2) in diesen Schlitz einschiebbar ist.

10. Schlägar nach einem der vorstehenden Ansprüche, **dadurch gekennzeichnet, daß** der Stiel (1) auswechselbar ist.

11. Schläger nach einem der vorstehenden Ansprüche, **dadurch gekennzeichnet, daß** der Stiel (1) teleskopartig ausgebildet ist.

## Revendications

1. Raquette destinée à lancer et à mener au sol une balle, comprenant un manche et un tamis encadré avec une structure grillagée qui fait saillie du manche de manière à former un angle avec celui-ci, **caractérisée en ce que** le tamis (2) présente essentiellement la forme ovale et la taille d'un tamis de raquette typique de tennis, squash, Badminton ou tennis de table, le manche étant engagé à une extrémité du tamis (2) et le cadre (3) étant renforcé dans sa partie inférieure.

2. Raquette suivant la revendication 1, **caractérisée en ce que** le tamis (2) est formé par des cordes.

3. Raquette suivant la revendication 1, **caractérisée en ce que** le tamis (2) est formé par un grillage en matière artificielle.

4. Raquette suivant la revendication 3, **caractérisée en ce que** le grillage en matière artificielle présente des zones (7) fermées.

5. Raquette suivant une des revendications précédentes, **caractérisée en ce que** le côté intérieur du cadre présente une forme concave, de part et d'autre du tamis, dans la partie inférieure du cadre (3), et converge, de part et d'autre, avec le côté inférieur du cadre de manière à former un angle aigu.

6. Raquette suivant la revendication 6, **caractérisée en ce que** chacune des faces du tamis (2) présente une section transversale concave.

7. Raquette suivant une des revendications précédentes, **caractérisée en ce que** la concavité bilatérale du tamis (2) est formée par deux surfaces de tamis se croisant de haut en bas.

8. Raquette suivant une des revendications précédentes, **caractérisée en ce que** le manche (1) suit le contour du tamis (2) et se termine à peu près en forme de gorge en U ouverte vers le haut, dans laquelle le tamis (2) peut être introduit.

9. Raquette suivant une des revendications précédentes, **caractérisée en ce que** le cadre (3) est fendu sur le plan du tamis et que le tamis (2) peut être introduit dans cette fente.

10. Raquette suivant une des revendications précédentes, **caractérisée en ce que** le manche (1) est remplaçable.

11. Raquette suivant une des revendications précédentes, **caractérisée en ce que** le manche (1) est de conception télescopique.

## Claims

1. Striking implement for a ball to be struck and controlled on the ground, having a handle and a striking surface of mesh structure, enclosed in a frame, projecting therefrom at an angle, **characterised in that** its striking surface (2) has the essentially oval shape and size of the striking surface of a typical tennis racquet, squash racquet, badminton racquet or table tennis bat, its handle engaging at one end of the striking surface (2) and the frame (3) being strengthened in its lower region.

2. Striking implement according to Claim 1, **characterised in that** the striking surface (2) is made up of strings.

3. Striking implement according to Claim 1, **characterised in that** the striking surface (2) is made up of a plastic mesh.

4. Striking implement according to Claim 3, **characterised in that** the plastic mesh is closed in regions (7).

5. Striking implement according to one of the preceding claims, **characterised in that** in the lower region of the frame (3) the inside of the frame is of concave construction on either side of the striking surface (2) and on either side converges at an acute angle with the underside of the frame.

6. Striking implement according to one of the preceding claims, **characterised in that** the striking surface (2) is of concave cross-section on either side.

7. Striking implement according to Claim 6, **characterised in that** the concave nature of the striking surface (2) on both sides is made up of two strung surfaces that cross one another from top to bottom.

8. Striking implement according to one of the preceding claims, **characterised in that** the handle (1), following the shape of the striking surface (2), terminates in the form of an approximately U-shaped groove which is open towards the top and into which the striking surface (2) can be inserted.

9. Striking implement according to one of the preceding claims, **characterised in that** the frame (3) is slit in the plane of the striking surface and the striking surface (2) can be pushed into this slit.

10. Striking implement according to one of the preceding claims, **characterised in that** the handle (1) is exchangeable.

11. Striking implement according to one of the preceding claims, **characterised in that** the handle (1) is of telescopic construction.
